# FASCICULE DE BREVET EUROPEEN

(11) **EP 3 852 577 B1**
(45) Date de publication et mention de la délivrance du brevet: **12.07.2023**
(21) Numéro de dépôt: 19790676.1
(22) Date de dépôt: 19.09.2019
(51) Int. Cl.: A46D 1/00, A46B 9/02, A45D 40/26

(54) **DISPOSITIF APPLICATEUR D'UN PRODUIT FLUIDE**
VORRICHTUNG ZUM AUFTRAGEN EINES FLÜSSIGPRODUKTS
DEVICE FOR APPLICATION OF A FLUID PRODUCT

(30) Priorité: 19.09.2018 WO PCT/FR2018/052289
(43) Date de publication de la demande: 28.07.2021
(73) Titulaire: Société Industrielle de Matières Plastiques, 91250 Tigery (FR)
(72) Inventeur: DE BARDONNECHE, Eric, 30700 Montaren-et-Saint-Médiers (FR)
(74) Mandataire: Gauchet, Fabien Roland
(86) Numéro de dépôt international: PCT/FR2019/052201
(87) Numéro de publication internationale: WO 2020/058645

(56) Documents cités:
- EP-A1- 3 123 898
- EP-A1- 3 132 709
- WO-A1-2015/110853
- IT-A1- MI20 082 197
- US-A1- 2011 229 246

## Description

### DOMAINE TECHNIQUE DE L'INVENTION

L'invention concerne un dispositif applicateur d'un produit fluide ou pâteux sur des fibres kératiniques ou sur un épiderme. Notamment, l'invention concerne un dispositif applicateur d'un produit cosmétique, de maquillage ou de soins sur les poils, les cils, les sourcils, la peau ou les lèvres.

### ETAT DE LA TECHNIQUE ANTERIEURE

Il existe actuellement des dispositifs applicateurs d'un produit de type fluide ou pâteux sur des fibres kératiniques, comme des brosses à mascara par exemple, comprenant une âme centrale de forme allongée s'étendant selon un axe longitudinal, au moins une rangée de picots allongés comprenant une première extrémité encastrée dans l'âme et une deuxième extrémité libre. Habituellement les picots et l'âme sont formés d'une seule pièce de moulage, venant de matière l'une de l'autre. Par exemple le document FR 2 937 514 décrit de tels dispositifs applicateurs. Un inconvénient de ce type de réalisation est que les picots sont agencés de telle manière que le produit à appliquer est retenu au niveau de l'extrémité encastrée, près de l'âme, et ce une fois l'essoreur passé. Ainsi, le produit à appliquer se retrouve essentiellement près de l'âme de la brosse du dispositif applicateur, loin de l'extrémité libre des picots. En effet, lors du passage de l'essoreur, ces derniers se retrouvent complètement essorés, déchargés du produit à appliquer. Cela conduit l'utilisateur, dans le cas de fibres kératiniques par exemple, à appliquer un certain effort pour assurer que les fibres kératiniques pénètrent entre les picots de sorte à venir au plus près de l'âme du dispositif applicateur afin d'être enduites correctement de produit. Il y a au surplus des risques que le picot aille piquer, par exemple, la paupière lors d'un maquillage des cils, ou bien la peau lors d'un traitement des sourcils, ou bien les lèvres ou le cuir chevelu....

Une solution à ce problème a été de fournir un dispositif applicateur dont l'âme de la brosse présente un diamètre augmenté. Pour permettre le passage de la brosse dans l'essoreur, le diamètre de ce dernier a été augmenté en conséquence. L'inconvénient de cette solution est qu'elle entraine une forte augmentation de la charge en produit à appliquer qui, une fois l'essoreur passé, reste essentiellement au niveau de l'âme. Lors de l'utilisation, un tel dispositif applicateur laisse des paquets de produit disgracieux sur les fibres kératiniques ainsi traitées.

Le document WO2015/110853 A1 décrit un dispositif applicateur suivant le préambule de la revendication 1.

### EXPOSE DE L'INVENTION

Un but de l'invention est de fournir un dispositif applicateur d'un produit fluide ou pâteux permettant une application optimale du produit tout en procurant une sensation de confort amélioré à son utilisateur.

A cette fin, il est prévu, selon l'invention, un dispositif applicateur d'un produit fluide ou pâteux sur des fibres kératiniques ou sur la peau (épiderme), comprenant une âme allongée s'étendant selon un axe longitudinal X et de forme cylindrique longitudinale, une pluralité de picots répartis sur ladite âme, chaque picot s'étendant depuis une extrémité d'ancrage dans l'âme vers une extrémité libre et étant venu de matière avec ladite âme, chaque picot comportant, au niveau de l'extrémité libre, des moyens de captation et de retenue d'une quantité de produit fluide ou pâteux, caractérisé en ce que depuis l'extrémité d'ancrage, chaque picot comporte un premier tronçon de corps courbé dans un premier sens, puis un deuxième tronçon de corps courbé dans un sens opposé, puis se termine par l'extrémité libre, de sorte à donner une forme en « S » inversée à chaque picot.

Ainsi, une telle structure du picot permet d'avoir une retenue distale d'une quantité de produit à appliquer sur les fibres kératiniques sans que ces dernières aient à se glisser complètement entre les picots. Cela apporte un confort optimal à son utilisateur tout en assurant une application optimale de produit sur les fibres kératiniques.

Avantageusement, mais facultativement, le dispositif applicateur selon l'invention présente au moins l'une des caractéristiques techniques suivantes :
- les moyens de captation et de retenue comprennent le deuxième tronçon formant une première boucle située au niveau de l'extrémité libre du picot ;
- chaque picot comporte une extension secondaire s'étendant en saillie depuis le picot, à distance de l'extrémité libre ;
- les moyens de captation et de retenue comprennent une deuxième boucle formée par l'extension secondaire ;
- les moyens de captation et de retenue comportent en outre un ergot latéral s'étendant en saillie dudit chaque picot ;
- l'ergot latéral est situé au niveau d'une extrémité de la première boucle ;
- l'ergot latéral est situé entre et à distance des extrémités de la première boucle ;
- les moyens de captation et de retenue délimitent en partie un réservoir destiné à recevoir la quantité de produit fluide ou pâteux ; et,
- chaque picot comporte, au niveau de l'extrémité d'ancrage, à distance de celle-ci, des deuxièmes moyens de captation et de retenue d'une quantité de produit fluide ou pâteux.

### BREVE DESCRIPTION DES FIGURES

D'autres caractéristiques et avantages de l'invention ressortiront à la lecture de la description qui suit d'un mode de réalisation de l'invention. Aux dessins annexés :
- la figure 1 présente une vue tridimensionnelle d'un mode de réalisation d'un dispositif applicateur selon l'invention ;
- la figure 2 est une vue de face d'une variante de réalisation du dispositif applicateur de la figure 1 ;
- la figure 3 est une vue de côté d'un picot selon un premier mode de réalisation pour un dispositif applicateur selon l'invention ;
- la figure 4 est une vue tridimensionnelle du picot de la figure 3 ;
- la figure 5 est une vue de face d'une variante de réalisation du picot des figures 3 et 4 ;
- la figure 6 est une vue tridimensionnelle d'un picot selon un deuxième mode de réalisation pour un dispositif applicateur selon l'invention ;
- les figures 7 et 8 sont des vues de côté et de face du picot de la figure 6 ;
- la figure 9 est une vue de face d'un autre mode de réalisation d'un dispositif applicateur selon l'invention ;
- les figures 10 et 11 sont des vues de côté et de face d'un picot selon un troisième mode de réalisation pour un dispositif applicateur selon l'invention ;
- la figure 12 est une vue de face d'un autre encore mode de réalisation d'un dispositif applicateur selon l'invention ;
- la figure 13 est une vue tridimensionnelle d'un mode supplémentaire de réalisation d'un dispositif applicateur selon l'invention ;
- Les figures 14, 15 et 16 sont des vues tridimensionnelle, de côté et de face d'un picot selon un quatrième mode de réalisation pour un dispositif applicateur selon l'invention ;
- La figure 17 est une vue tridimensionnelle d'une variante de réalisation du picot des figures 14 à 16 ; et,
- Les figures 18, 19 et 20 sont des vues tridimensionnelle, de côté et de face d'un picot selon un cinquième mode de réalisation pour un dispositif applicateur selon l'invention.

Pour plus de clarté, les éléments identiques ou similaires sont repérés par des signes de référence identiques sur l'ensemble des figures.

### DESCRIPTION DETAILLEE D'UN MODE DE REALISATION

En référence à la figure 1, nous allons décrire un mode de réalisation d'un dispositif applicateur 1. Le dispositif applicateur 1 selon l'invention est, ici, une brosse à mascara. Il comprend, ici, une âme 2 qui s'étend longitudinalement selon un axe longitudinal X. L'âme 2 peut présenter une section transversale constante ou non sur une longueur. Dans des réalisations les plus courantes, soit la section transversale est constante, soit la section transversale diminue depuis une extrémité proximale en prise avec un tube et/ou un manche de préhension jusqu'à une extrémité libre distale. De manière générale, l'âme 2 est de forme globalement cylindrique, de préférence de révolution d'axe l'axe longitudinal X. Ainsi, la section transversale de l'âme 2 peut présenter une forme circulaire, polygonale, ovale ou autre. Elle peut être axisymétrique. L'âme 2 peut être pleine ou creuse. La personne de l'art choisira en fonction des contraintes économiques et/ou techniques l'âme la plus appropriée.

D'autre part, le dispositif applicateur 1 selon l'invention comporte une pluralité de picots 10 répartis sur l'âme 2. Les picots 10 s'étendent en saillie depuis une surface périphérique externe de l'âme 2. Les picots 10 sont venus de matière avec l'âme 2. Notamment, les picots 10 sont obtenus de moulage avec l'âme 2. Ici, illustré, les picots 10 sont répartis en rangées adjacentes deux à deux s'étendant longitudinalement de manière parallèle à l'axe longitudinale X. Les picots 10 d'une même rangée s'étendent de la même manière selon une même orientation, parallèles les uns par rapport aux autres, depuis l'âme 2. Ici, en considérant deux rangées adjacentes, les picots 10 d'une des rangées adjacentes sont orientés de manière différente des picots 10 de l'autre des rangées adjacentes, par exemple, comme illustrée à la figure 1, à 180°. En variante, l'orientation est de 90°.

En référence aux figures 3 et 4, nous allons décrire un premier mode de réalisation d'un picot 110 destiné à un dispositif applicateur selon l'invention. Ce picot 110 selon l'invention comporte une extrémité d'ancrage 11 et une extrémité libre 12. L'extrémité d'ancrage 11 est reliée à l'âme 2 du dispositif applicateur selon l'invention. Le picot 110 s'étend donc depuis l'extrémité d'ancrage 11 jusqu'à l'extrémité libre 12, ici globalement dans un plan qui est à la figure 3 la feuille. Depuis l'extrémité d'ancrage 11, le picot 110 selon l'invention comporte un premier tronçon 16 de corps courbé dans un premier sens, puis un deuxième tronçon 18 de corps courbé dans un sens opposé, puis se termine par l'extrémité libre 12. Cela donne une forme en « S » inversé pour le corps du picot 110 selon l'invention tel qu'illustré dans la figure 3. Le premier tronçon 16 de corps est relié au deuxième tronçon 18 de corps au niveau d'une extrémité 20 commune aux deux tronçons de corps. La forme courbée du deuxième tronçon 18 de corps forme une première boucle située au niveau de l'extrémité libre 12.

D'autre part, le picot 110 comporte une extension secondaire 17 qui s'étend en saillie depuis le picot 110, au niveau de l'extrémité commune 20 des deux tronçons 16,18 de corps. Ici, cette extension secondaire s'étend dans le plan du picot 110. Elle forme une deuxième boucle qui s'étend en regard de la première boucle 18 et dont une courbure est opposée à celle de la première boucle. Ainsi, les première et deuxième boucles forment des moyens de captation et de retenue et délimitent en partie un réservoir 14 destiné à recevoir une quantité de produit fluide ou pâteux. Ainsi, la première boucle formée par le deuxième tronçon 18 de corps permet, lors d'une utilisation du dispositif applicateur 1 selon l'invention, et en particulier lors d'un passage à travers un essoreur dudit dispositif 1 selon l'invention, de protéger la quantité de produit fluide ou pâteux reçu dans le réservoir 14 : le picot n'est alors pas déchargé de ladite quantité de produit.

De plus, le picot 110 comporte des deuxièmes moyens de captation et de retenue 13, 15, 16 d'une quantité de produit fluide ou pâteux. Ces deuxièmes moyens de captation et de retenue sont positionnés au niveau de l'extrémité d'ancrage 11 du picot 110 , à distance de celui-ci, tout en étant situés en dessous des moyens de captation et de retenue précédemment décrits et positionnés au niveau de l'extrémité libre 12 du picot 110. Les deuxièmes moyens de captation et de retenue comportent ici une première boucle formée par le premier tronçon 16 de corps du picot 110 et une deuxième boucle formée par une deuxième extension secondaire 15 qui s'étend en regard de la première boucle formée par le premier tronçon 16 de corps et dont une courbure est opposée à celle de cette première boucle. L'extension secondaire 15 s'étend en saillie depuis le picot 110, au niveau d'une extrémité inférieure 21 du premier tronçon 16 de corps. Ici, cette deuxième extension secondaire s'étend dans le plan du picot 110. Ainsi, le premier tronçon 16 de corps et la deuxième extension secondaire 15 délimitent en partie un deuxième réservoir 13 destiné à recevoir une quantité de produit fluide ou pâteux. Ainsi, le réservoir 14 est au-dessus du deuxième réservoir 13 dans la direction d'extension du picot 110.

En référence maintenant à la figure 5, nous allons décrire une variante 210 de réalisation du picot précédemment décrit et destiné à un dispositif applicateur selon l'invention. Le picot 210 de cette variante comporte depuis l'extrémité d'ancrage 11 vers l'extrémité libre 12, le premier tronçon 216 de corps courbé dans un premier sens, puis le deuxième tronçon 218 de corps courbé dans un sens opposé. De plus, le picot 210 comporte une face latérale 219 s'étendant sur toute la hauteur du picot 210 et venant en appui sur un cercle C. Le cercle C est dans un plan qui est perpendiculaire à l'axe longitudinal X, un point d'intersection de l'axe longitudinal X avec le plan du cercle C est sur le cercle C. Une telle configuration du cercle C supportant une face du picot est décrite en détail dans le document FR 2 937 514 auquel il est possible de se référer pour de plus amples informations.

La figure 2 illustre un dispositif applicateur 3 selon l'invention comportant des rangées de picots 210.

Nous allons maintenant décrire, en référence aux figures 6 à 8, un deuxième mode de réalisation d'un picot 310 destiné à un dispositif applicateur selon l'invention. Le picot 310 est structurellement similaire au picot 110 précédemment décrit. Le picot 310 se différencie du picot 110 par le fait que les moyens de captation et de retenue comportent, en outre, ici deux ergots latéraux 19, qui s'étendent en saillie du picot 310. Ici, les deux ergots latéraux 19 s'étendent de part et d'autre du plan du picot 310. Les deux ergots latéraux 19 sont implantés au niveau de l'extrémité commune 20 et sont, ici, inclinés vers le haut. Les ergots latéraux 19 délimitent aussi en partie le réservoir 14. En variante de réalisation, le picot 310 ne comporte qu'un seul ergot latéral 19. Dans une autre variante de réalisation, le ou les ergots latéraux 19 s'étendent de manière sensiblement horizontale.

La figure 9 illustre un dispositif applicateur 4 selon l'invention comportant des rangées de picots 310 et des rangés d'une variante de réalisation des picots 410 qui vont maintenant être brièvement décrits.

En figures 10 et 11, est illustré un troisième mode de réalisation d'un picot 410 destiné à un dispositif applicateur selon l'invention. Le picot 410 est une variante du picot 310 précédemment décrit. Il s'en différencie par le fait qu'il comporte un seul ergot latéral 419, court et s'étendant de manière sensiblement horizontale. En variante de réalisation, l'ergot latéral 419 est similaire à l'ergot latéral 19 du mode de réalisation précédente du picot 310.

La figure 12 illustre un dispositif applicateur 5 selon l'invention comportant des rangées de picots 110 et des rangés d'une variante de réalisation des picots 410. La figure 13 illustre un dispositif applicateur 6 selon l'invention comportant des rangées de picots 410 et des rangés de picots 110 selon un autre agencement. D'autres types de picots selon l'invention peuvent être utilisés et associés.

Les figures 14 à 16 illustrent un quatrième mode de réalisation d'un picot 510 destiné à un dispositif applicateur selon l'invention. Le picot 510 se différencie du picot 110 précédemment décrit par le fait qu'il comporte un ergot latéral 519 qui s'étend en saillie depuis le deuxième tronçon 518 de corps du picot 510, et ce à distance de l'extrémité libre 12 et de l'extrémité commune 20, en particulier sensiblement à mi-distance de ces deux extrémités. L'ergot latéral 519 s'étend sensiblement de manière horizontale et en direction du réservoir 14. Afin de garder une certaine flexibilité du deuxième tronçon 518 de corps au niveau de l'implantation de l'ergot latéral 519, une encoche 520 est prévue dans l'épaisseur du tronçon 518, au droit de l'ergot latéral 519.

Dans une variante de réalisation, est illustré en figure 17 un picot 610 destiné à un dispositif applicateur selon l'invention. Le picot 610 se différencie du picot 510 précédent par le fait que l'ergot latéral 619 est plus fin et s'étend en saillie depuis le picot de manière sensiblement horizontale et perpendiculaire au plan du picot 610, de manière similaire à l'ergot latéral 419 du picot 410 précédemment décrit. Du fait de la finesse et de l'implantation de l'ergot latéral 619, il n'est plus nécessaire de prévoir une encoche dans l'épaisseur du deuxième tronçon 18 de corps.

En figures 18 à 20, un cinquième mode de réalisation d'un picot 710 destiné à un dispositif applicateur selon l'invention est illustré. C'est une variante de réalisation du picot 110 précédemment décrit. Le picot 710 se différencie du picot 110 par le fait que les extensions secondaires 715 et 717 sont de tailles différentes de celle des extensions secondaires 15 et 17 respectivement. En particulier, les extensions secondaires 717 et 715 sont plus longues et permettent ainsi d'adapter les moyens de captation et de retenue pour des produits à faible viscosité, donc plutôt fluides.

Il est à noter que dans les modes de réalisation précédemment décrits, les ergots latéraux, faisant parties des moyens de captation et de retenue, permettent aussi de délimiter en partie le réservoir 14 et d'améliorer le prélèvement et la retenue de la quantité de produit fluide ou pâteux.

De manière similaire, il est possible de prévoir des ergots latéraux identiques à ceux décrits précédemment au niveau du deuxième réservoir 13 et qui font partie des deuxièmes moyens de captation et de retenue.

De manière générale, quel que soit le mode de réalisation du dispositif applicateur selon l'invention, au moins l'âme 2 et les picots sont venus de matière l'une avec les autres de sorte à former une pièce monobloc. L'âme et les picots sont réalisés en un ou plusieurs matériaux du type thermoplastique, thermoplastique élastomère ou matière vulcanisable, ayant des propriétés physiques différentes. D'autre part, l'âme et les picots sont obtenus à l'aide d'un procédé de moulage ou d'un procédé d'addition de matière, par exemple, de type stéréo lithographie ou impression tridimensionnelle.

## Revendications

1. Dispositif applicateur (1;3;4;5;6) d'un produit fluide ou pâteux sur des fibres kératiniques ou sur la peau (épiderme), comprenant une âme (2) allongée s'étendant selon un axe longitudinal X et de forme cylindrique longitudinale, une pluralité de picots (10;110;210;310;410;510;610;710) répartis sur ladite âme, chaque picot s'étendant depuis une extrémité d'ancrage (11) dans l'âme vers une extrémité libre (12) et étant venu de matière avec ladite âme, chaque picot comportant, au niveau de l'extrémité libre, des moyens de captation et de retenue (14) d'une quantité de produit fluide ou pâteux, **caractérisé en ce que**, depuis l'extrémité d'ancrage (11), chaque picot comporte un premier tronçon (16;216) de corps courbé dans un premier sens, puis un deuxième tronçon (18;218;518) de corps courbé dans un sens opposé, puis se termine par l'extrémité libre (12), de sorte à donner une forme en « S » inversée à chaque picot.

2. Dispositif applicateur selon la revendication 1, **caractérisé en ce que** les moyens de captation et de retenue comprennent le deuxième tronçon (18;218;518) formant une première boucle située au niveau de l'extrémité libre du picot.

3. Dispositif applicateur selon la revendication 1 ou 2, **caractérisé en ce que** chaque picot comporte une extension secondaire (17;717) s'étendant en saillie depuis le picot, à distance de l'extrémité libre.

4. Dispositif applicateur selon la revendication 3, **caractérisé en ce que** les moyens de captation et de retenue comprennent une deuxième boucle formée par l'extension secondaire (17;717).

5. Dispositif applicateur selon l'une des revendications 2 à 4, **caractérisé en ce que** les moyens de captation et de retenue comportent en outre un ergot latéral (19;419;519;619) s'étendant en saillie dudit chaque picot.

6. Dispositif applicateur selon la revendication 5, **caractérisé en ce que** l'ergot latéral est situé au niveau d'une extrémité (20) de la première boucle.

7. Dispositif selon la revendication 5 ou 6, **caractérisé en ce que** l'ergot latéral est situé entre et à distance des extrémités (12,20) de la première boucle.

8. Dispositif applicateur selon l'une des revendications 2 à 7, **caractérisé en ce que** les moyens de captation et de retenue délimitent en partie un réservoir (14) destiné à recevoir la quantité de produit fluide ou pâteux.

9. Dispositif applicateur selon l'une des revendications 1 à 8, **caractérisé en ce que** chaque picot comporte, au niveau de l'extrémité d'ancrage, à distance de celle-ci, des deuxièmes moyens de captation et de retenue (13) d'une quantité de produit fluide ou pâteux.

## Patentansprüche

1. Applikatorvorrichtung (1; 3; 4; 5; 6) für ein flüssiges oder pastöses Produkt auf keratinischen Fasern oder auf der Haut (Epidermis), umfassend einen Kern (2), der sich entlang einer Längsachse X erstreckt und eine längszylindrische Form aufweist, eine Vielzahl von Noppen (10; 110; 210; 310; 410; 510; 610; 710), die über den Kern verteilt sind, wobei sich jeder Noppen von einem Verankerungsende (11) in dem Kern zu einem freien Ende (12) erstreckt und einstückig mit dem Kern ist, wobei jeder Noppen am freien Ende ein Aufnahme- und Rückhaltemittel (14) für eine Menge eines flüssigen oder pastösen Produkts umfasst, **dadurch gekennzeichnet, dass** jeder Noppen ausgehend vom Verankerungsende (11) einen ersten Abschnitt (16; 216) eines gebogenen Körpers in einer ersten Richtung und dann einen zweiten Abschnitt (18; 218; 518) eines gebogenen Körpers in der entgegengesetzten Richtung aufweist und dann mit dem freien Ende (12) derart endet, dass sie jedem Noppen eine umgekehrte *"*S*"*-Form geben.

2. Applikatorvorrichtung nach Anspruch 1, **dadurch gekennzeichnet, dass** das Aufnahme- und Rückhaltemittel den zweiten Abschnitt (18; 218; 518) umfasst, der eine erste Schlaufe bildet, die sich auf Höhe des freien Endes des Noppens befindet.

3. Applikatorvorrichtung nach Anspruch 1 oder 2, **dadurch gekennzeichnet, dass** jeder Noppen eine sekundäre Verlängerung (17; 717) umfasst, die sich in einem Abstand vom freien Ende vom Noppen abstehend erstreckt.

4. Applikatorvorrichtung nach Anspruch 3, **dadurch gekennzeichnet, dass** das Aufnahme- und Rückhaltemittel eine zweite Schlaufe umfasst, die durch die sekundäre Verlängerung (17; 717) gebildet wird.

5. Applikatorvorrichtung nach einem der Ansprüche 2 bis 4, **dadurch gekennzeichnet, dass** das Aufnahme- und Rückhaltemittel ferner einen seitlichen Vorsprung (19; 419; 519; 619) umfasst, der sich von jedem Noppen vorstehend erstreckt.

6. Applikatorvorrichtung nach Anspruch 5, **dadurch gekennzeichnet, dass** sich der seitliche Vorsprung an einem Ende (20) der ersten Schlaufe befindet.

7. Applikatorvorrichtung nach Anspruch 5 oder 6, **dadurch gekennzeichnet, dass** der seitliche Vorsprung zwischen und im Abstand von den Enden (12, 20) der ersten Schlaufe angeordnet ist.

8. Applikatorvorrichtung nach einem der Ansprüche 2 bis 7, **dadurch gekennzeichnet, dass** das Aufnahme- und Rückhaltemittel teilweise einen Behälter (14) begrenzt, der dazu bestimmt ist, die Menge an flüssigem oder pastösem Produkt aufzunehmen.

9. Applikatorvorrichtung nach einem der Ansprüche 1 bis 8, **dadurch gekennzeichnet, dass** jeder Noppen in Höhe des Verankerungsendes im Abstand davon ein zweites Aufnahme- und Rückhaltemittel (13) für eine Menge eines flüssigen oder pastösen Produkts umfasst.

## Claims

1. An applicator device (1; 3; 4; 5; 6) for applying a fluid or pasty product to keratin fibres or to the skin (epidermis), comprising an elongate core (2) extending along a longitudinal axis X and having a longitudinal cylindrical shape, a plurality of spurs (10; 110; 210; 310; 410; 510; 610; 710) distributed on said core, each spur extending from an anchoring end (11) in the core to a free end (12) and being as a single piece with said core, each spur including, at the free end, means (14) for capturing and retaining a quantity of fluid or pasty product, **characterised in that**, from the anchoring end (11), each spur includes a first body segment (16;216) curved in a first direction, and then a second body segment (18;218;518) curved in an opposite direction, and then terminates at the free end (12), so as to give each spur an inverted "S" shape.

2. The applicator device according to claim 1, **characterised in that** the capture and retaining means comprise the second segment (18;218;518) forming a first loop located at the free end of the spur.

3. The applicator device according to claim 1 or 2, **characterised in that** each spur includes a secondary extension (17;717) projectingly extending from the spur, remote from the free end.

4. The applicator device according to claim 3, **characterised in that** the capture and retaining means comprise a second loop formed by the secondary extension (17;717).

5. The applicator device according to one of claims 2 to 4, **characterised in that** the capture and retaining means further include a side lug (19;419;519;619) projectingly extending from said each spur.

6. The applicator device according to claim 5, **characterised in that** the side lug is located at one end (20) of the first loop.

7. The device according to claim 5 or 6, **characterised in that** the side lug is located between and remote from the ends (12,20) of the first loop.

8. The applicator device of one of claims 2 to 7, **characterised in that** the capture and retaining means partly delimit a reservoir (14) for receiving the quantity of fluid or pasty product.

9. The applicator device according to one of claims 1 to 8, **characterised in that** each spur includes, at the anchoring end, remote therefrom, second means (13) for capturing and retaining a quantity of fluid or pasty product.
